# FASCICULE DE BREVET EUROPEEN

(11) **EP 0 290 390 B1**
(45) Date de publication et mention de la délivrance du brevet: **08.08.1990**
(21) Numéro de dépôt: 88810270.4
(22) Date de dépôt: 27.04.1988
(51) Int. Cl.: F23L 17/02, E04F 17/02

(54) **Cape de cheminée**
Schornsteinkappe
Chimney pot

(30) Priorité: 04.05.1987 CH 1688/87
(43) Date de publication de la demande: 09.11.1988
(73) Titulaire: Schori, Jean, CH-1700 Granges-Paccot (CH)
(72) Inventeur: Schori, Jean, CH-1700 Granges-Paccot (CH)
(74) Mandataire: Rochat, Daniel Jean

(56) Documents cités:
- CH-A- 492 933
- FR-A- 1 121 536
- FR-A- 2 533 672

## Description

La présente invention a pour objet une cape de cheminée, formée d'un ensemble d'éléments en tôle métallique, comportant une garniture de forme annulaire d'axe vertical qui délimite avec un ou plusieurs éléments supérieurs et un ou plusieurs éléments inférieurs des passages situés à deux niveaux différents.

On sait qu'il est avantageux de garnir les cheminées de capes de ce genre capables de prévenir la pénétration de la pluie dans la cheminée et assurant le tirage indépendamment de la direction du vent. Ainsi par exemple, l'exposé de brevet suisse CH-492 933 décrit une cape qui comporte plusieurs garnitures extérieures de forme fuselée qui s'engagent l'une dans l'autre de manière à délimiter avec un obturateur supérieur et un élément inférieur qui prolonge le conduit de fumée des paires de passages annulaires superposés.

Dans certaines constructions, notamment dans les villas individuelles, on prévoit souvent, à l'heure actuelle, une cheminée qui comporte deux ou plusieurs conduits de fumée parallèles, reliés par exemple l'un à une cheminée de salon et l'autre à un four à pain ou à un gril se trouvant dans une autre pièce. Or, les capes connues, adaptées à de telles cheminées, présentent l'inconvénient que l'effet de tirage obtenu par la garniture peut provoquer un refoulement de la fumée d'un conduit dans l'autre.

La présente invention a donc pour but de réaliser une cape efficace, dont la construction et le montage soient simples, et qui soit adaptée à des cheminées à plusieurs conduits de fumée, cette cape évitant l'inconvénient mentionné plus haut.

Dans ce but, la cape de cheminée selon l'invention est caractérisée en ce que la garniture est un élément en forme de tronc de pyramide qui est relié à plusieurs éléments inférieurs, en ce que ces derniers sont de forme tubulaire, d'axes parallèles, et en ce que le dit tronc de pyramide est divisé en tronçons distincts par un ou plusieurs éléments de séparation, chaque tronçon correspondant à un élément inférieur et chaque élément de séparation étant jointif avec deux parois opposées de la garniture sur toute la hauteur entre les dits niveaux des passages de manière à empêcher toute communication entre deux éléments tubulaires inférieurs sur la hauteur située entre les dits niveaux.

On va décrire ci-après, à titre d'exemple, différentes formes d'exécution de l'objet de l'invention en se référant au dessin annexé dont
la fig. 1 est une vue en coupe selon la ligne I-I de la fig. 2 montrant une première forme d'exécution de la cape de cheminée,
la fig. 2 est une vue en coupe selon la ligne II-II de ia fig. 1,
la fig. 3 est une vue en perspective de la première forme d'exécution et
la fig. 4 est une vue en perspective partiellement arrachée montrant une deuxième forme d'exécution de l'objet de l'invention.

De façon générale, la cape de cheminée est réalisée au moyen de segments de tôle métallique plane. De préférence, elle sera réalisée en cuivre. Tous les éléments de la cape sont reliés les uns aux autres, en principe par soudage et le bloc rigide d'un seul tenant que forme la cape, est fixé à un cadre par l'intermédiaire de charnières, de sorte qu'il peut être renversé pour libérer les conduits de fumée qui sont construits eux en maçonnerie.

A la fig. 1, on voit l'extrémité supérieure d'une cheminée 1 en maçonnerie qui comporte deux conduits de fumée de section carrée 2 et 3. Entre ces deux conduits de fumée s'étend une paroi 4 dont la face supérieure 5 s'étend au même niveau que la face supérieure 6 du mur principal de la cheminée 1.

La cape de cheminée proprement dit 7 se compose d'une garniture extérieure 8 en forme de tronc de pyramide, d'un élément supérieur 9, de deux éléments inférieurs 10 et 11, de forme tubulaire, adaptés chacun à un des conduits 2 et 3 et de deux éléments de séparation 12 et 13 qui, dans cette forme d'exécution, sont d'ailleurs confondus avec une des parois de chacun des éléments inférieurs 10 et 11.

Ces différents éléments sont reliés les uns aux autres par des brides planes, de forme triangulaire, 14, par la jonction entre les plaques de séparation 12 et 13 et les pans de la garniture extérieure 8, et par des montants 15, situés aux quatre angles de la plaque rectangulaire supérieure 9. Les montants relient l'élément 9 avec le bord supérieur de la garniture extérieure 8. A la fig. 2, on voit la forme en plan de l'élément 12 dont le bord supérieur rectiligne et horizontal est soudé transversalement sous la plaque supérieure 9. Dans l'axe de chacun des conduits de fumée 2 et 3, on prévoit, sous la plaque supérieure 9, un bossage de forme pyramidale 18, formé de quatre segments de tôle découpés en triangle et soudés les uns aux autres. Les bossages 18 évitent des tourbillons sous la plaque 9. A la fig. 2, on voit également les pans longitudinaux de la garniture extérieure 8 et l'on voit que cette garniture délimite, par ses bords supérieur et inférieur, avec les éléments inférieurs 10 ou 11 et l'élément supérieur 9, des passages par où les mélanges d'air, de gaz et de fumée qui montent dans les conduits 2 ou 3 peuvent s'échapper selon les flèches montrées à la fig. 2.

Un cadre 16 est fixé sur la face supérieure de la cheminée 1. Il est équipé de charnières 17 qui permettent de renverser la cape d'un seul bloc le long d'un des grands côtés de la cheminée 1 lors des opérations de ramonage.

La cape de cheminée 20 représentée à la fig. 4 est agencée pour équiper une cheminée 21 qui comporte quatre conduits de fumée 22. La cape 20 comporte, pour chaque conduit 22, un élément inférieur 23, de forme tubulaire et de section carrée, adapté au conduit. Ces éléments inférieurs sont distincts des éléments de séparation qui, dans ce cas, sont au nombre de trois et désignés par 24. Les éléments de séparation 24 sont des plaques de tôle dont la forme en plan correspond à celle des éléments 12 et 13 de la première forme d'exécution mais qui sont disposés de façon que leur bord inférieur repose au milieu de la face supérieure de chacune des trois cloisons de séparation 25 séparant les conduits de fumée 22. La cape 20 comporte une garniture extérieure 26 formée de deux segments de tôle longitudinaux et de deux segments de tôle transversaux, tous ces segments étant plans et étant découpés et soudés de façon à donner à la garniture la forme d'un tronc de pyramide. Des brides 27 et les bords des éléments de séparation 24 relient la garniture extérieure aux différents éléments inférieurs. La cape comporte en outre un élément supérieur 28 formé d'une plaque de couverture plane disposée au-dessus du bord supérieur de la garniture 26 et reliée à cette dernière par des montants intermédiaires 29 de même que par les bords des éléments de séparation 24.

La cape d'un seul tenant, représentée à la fig. 4, est également reliée au cadre 30, qui est fixé sur la paroi supérieure de la cheminée 21, par des charnières (non représentées). On notera que dans ce cas, la plaque supérieure 28 n'est pas pourvue de bossages faisant saillie vers le bas mais, le cas échéant, de tels bossages pourraient également être prévus comme dans la première forme d'exécution. On notera également qu'au lieu d'être d'un seul tenant, la cape 20 pourrait être divisée en deux pièces séparées, l'élément de séparation 24 étant alors dédoublé et constituant une cloison extrême de chacune des deux parties de la cape 20.

L'agencement décrit présente l'avantage d'être de construction simple tout en étant efficace. L'extrémité supérieure de chaque élément 23 débouche dans un espace qui est ouvert, selon les cas, sur deux, trois ou les quatre côtés et qui communique avec les passages ménagés de part et d'autre de la garniture extérieure. De plus, les éléments de séparation 12, 13 ou 24 empêchent, quelle que soit la direction du vent, que la fumée et les gaz sortant de l'un des conduits puissent pénétrer dans un autre.

Finalement, le montage et l'entretien de la cape de cheminée et de la cheminée sur laquelle elle est montée sont également simplifiés.

## Revendications

1. Cape de cheminée, formée d'un ensemble d'éléments en tôle métallique, comportant une garniture (8; 26) de forme annulaire d'axe vertical qui délimite avec un ou plusieurs éléments supérieurs (9; 28) et un ou plusieurs éléments inférieurs (10, 11; 23) des passages situés à deux niveaux différents, caractérisée en ce que la garniture (8; 26) est un élément en forme de tronc de pyramide qui est relié à plusieurs éléments inférieurs, en ce que ces derniers (10, 11; 23) sont de forme tubulaire, d'axes parallèles, et en ce que le dit tronc de pyramide (8; 26) est divisé en tronçons distincts par un ou plusieurs éléments de séparation (12, 13; 24), chaque tronçon correspondant à un élément inférieur et chaque élément de séparation (12, 13; 26) étant jointif avec deux parois opposées de la garniture (8; 26) sur toute la hauteur entre les dits niveaux des passages de manière à empêcher toute communication entre deux éléments tubulaires inférieurs sur la hauteur située entre les dits niveaux.

2. Cape de cheminée selon la revendication 1, caractérisée en ce qu'elle comporte un seul élément supérieur (9; 28) en forme de plaque s'étendant au-dessus du bord supérieur de la garniture (8; 26) et en ce que le ou les éléments de séparation (12, 13; 24) sont également jointifs avec le dit élément supérieur (9; 28).

3. Cape de cheminée selon la revendication 1 ou la revendication 2, caractérisée en ce que le ou les éléments de séparation (12, 13) forment chacun une paroi d'un élément inférieur (10, 11) de forme tubulaire.

4. Cape de cheminée selon la revendication 1 ou la revendication 2, caractérisée en ce que le ou les éléments de séparation (24) sont des plaques planes qui s'étendent chacune entre deux éléments tubulaires inférieurs (23).

5. Cape de cheminée selon l'une quelconque des revendications précédentes, caractérisée en ce que les dits éléments (8, 9, 10, 11, 12, 13; 26, 28, 23, 24) sont solidaires les uns des autres et forment ensemble un bloc rigide d'un seul tenant.

6. Cape de cheminée selon la revendication 5, caractérisée en ce que le dit bloc est relié par une ou plusieurs charnières (17) à un cadre (16) de montage.

## Patentansprüche

1. Schornsteinkappe, gebildet aus einem Satz von Elementen aus Metallblech, wobei ein Einsatz (8; 26) mit ringförmiger Gestalt und vertikaler Achse vorhanden ist, welcher mit einem oder mehreren oberen (9; 28) und einem oder mehreren unteren (10, 11; 23) Elementen auf zwei unterschiedlichen Ebenen angeordnete Durchtritte begrenzt, dadurch gekennzeichnet, dass der Einsatz (8; 26) ein Element ist von pyramidenstumpfförmiger Gestalt, welches mit mehreren unteren Elementen verbunden ist, dass die letzteren von rohrförmiger Gestalt sind, mit parallelen Achsen und dass der erwähnte Pyramidenstumpf (8; 26) durch ein oder mehrere Trennelemente (12, 13; 24) in verschiedene Teilstücke unterteilt ist, wobei jedes mit einem unteren Element in Verbindung stehende Teilstück und jedes Trennelement (12, 13; 26) mit zwei gegenüberliegenden Wänden des Einsatzes (8; 26) auf der gesamten Höhe zwischen den besagten Ebenen der Durchtritte derart zusammenstösst, dass jegliche Verbindung zwischen zwei rohrförmigen unteren Elementen über die zwischen den beiden Ebenen liegende Höhe verhindert wird.

2. Schornsteinkappe nach Anspruch 1, dadurch gekennzeichnet, dass sie ein einziges oberes Element (9; 28) in Form einer Platte enthält, welche sich oberhalb des oberen Randes des Einsatzes (8, 26) erstreckt und dass das oder die Trennelemente (12, 13, 24) gleichermassen mit dem erwähnten oberen Element (9, 28) aneinanderstossen.

3. Schornsteinkappe nach Anspruch 1 oder 2, dadurch gekennzeichnet, dass das oder die Trennelemente (12, 13) jeweils eine Abschlusswand eines unteren Elementes (10, 11) von rohrförmiger Gestalt bilden.

4. Schornsteinkappe nach Anspruch 1 oder 2, dadurch gekennzeichnet, dass das oder die Trennelemente (24) ebene Platten sind, welche sich jeweils zwischen zwei ringförmigen unteren Elementen (23) erstrecken.

5. Schornsteinkappe nach einem der vorstehenden Ansprüche, dadurch gekennzeichnet, dass die erwähnten Elemente (8, 9, 10, 11, 12, 13; 26, 28, 23, 24) einteilig miteinander sind und miteinander einen festen Block aus einen Stück bilden.

6. Schornsteinkappe nach Anspruch 5, dadurch gekennzeichnet, dass der erwähnte Block über ein oder mehrere Scharniere (17) mit einem Montagerahmen (16) verbunden sind.

## Claims

1. Chimney cowl, formed of an assembly of sheet- metal elements, comprising an annular, vertical-axis fitting (8; 26) which, with one or more top elements (9; 28) and one or more bottom elements (10, 11; 23), delimits passages situated at two different levels, characterized in that the fitting (8; 26) is an element in the shape of a frustum of pyramid which is connected to several bottom elements, in that the latter (10, 11; 23) are tubular-shaped, having parallel axes, and in that the said frustum of pyramid (8; 26) is divided into separate sections by one or more partition elements (12, 13; 24), each section corresponding to a bottom element, and each partition element (12, 13; 26) meeting two opposite walls of the fitting (8; 26) over the entire height between the said levels of the passages so as to prevent any communication between two tubular bottom elements over the height situated between the said levels.

2. Chimney cowl according to claim 1, characterized in that it comprises a single plate-shaped top element (9; 28) extending above the top edge of the fitting (8; 26), and in that the partition element or elements (12, 13; 24) likewise meet the said top element (9; 28).

3. Chimney cowl according to claim 1 or claim 2, characterized in that the partition element or elements (12,13) each form a wall of a tubular bottom element (10, 11).

4. Chimney cowl according to claim 1 or claim 2, characterized in that the partition element or elements (24) are flat plates, each of which extends between two bottom tubular elements (23).

5. Chimney cowl according to any one of the preceding claims, characterized in that the said elements (8, 9, 10, 11, 12, 13; 26, 28, 23, 24) are fixed to one another and together form a rigid unit in a single piece.

6. Chimney cowl according to claim 5, characterized in that the said unit is connected by one or more hinges (17) to an assembly frame (16).
